# EUROPÄISCHE PATENTSCHRIFT

(11) **EP 0 865 329 B1**
(45) Veröffentlichungstag und Bekanntmachung des Hinweises auf die Patenterteilung: **18.09.2002**
(21) Anmeldenummer: 97940045.4
(22) Anmeldetag: 30.07.1997
(51) Int. Cl.: B08B 9/08

(54) **MASCHINE ZUM ENTFERNEN VON RUNDUMETIKETTEN ODER SCHRUMPFHÜLSEN VON FLASCHEN ODER DGL.**
MACHINE FOR REMOVING WRAP-AROUND LABELS OR SHRINK-WRAPS FROM BOTTLES OR SIMILAR DEVICES
MACHINE POUR RETIRER DE BOUTEILLES OU ANALOGUE DES ETIQUETTES CIRCULAIRES OU DES ENVELOPPES RETRACTABLES

(30) Priorität: 30.07.1996 DE 19630690; 07.10.1996 DE 19641156; 21.10.1996 DE 19643403
(43) Veröffentlichungstag der Anmeldung: 23.09.1998
(73) Patentinhaber: KRONES AG, 93068 Neutraubling (DE)
(72) Erfinder: KLARL, Heinrich, D-93107 Thalmassing (DE)
(86) Internationale Anmeldenummer: EP9704129
(87) Internationale Veröffentlichungsnummer: WO98004367

(56) Entgegenhaltungen:
- EP-A- 0 698 424
- WO-A-95/32814
- DE-A- 4 219 051
- DE-A- 19 513 221

## Beschreibung

Die Erfindung betrifft eine Maschine zum Entfernen von Rundumetiketten oder Schrumpfhülsen von Flaschen oder dgl. gemäß dem Oberbegriff des Anspruchs 1.

Eine entsprechende Maschine ist aus der internationalen Patentanmeldung WO 95/32 814 bekannt. Diese Maschine besitzt einen Drehtisch mit Schneidwerkzeugen zum Durchtrennen der Rundumetiketten oder Sleeves und einen separaten Kettenförderer zum bodenfreien Halten der Flaschen. Am Kettenförderer befinden sich Strahldüsen zum Ablösen der Etiketten von den Flaschen.

Der Erfindung liegt die Aufgabe zugrunde, eine kompakte, wenig Platz beanspruchende Maschine zum Entfernen von Rundumetiketten oder Schrumpfhülsen von Flaschen oder dgl. anzugeben.

Diese Aufgabe wird entsprechend dem kennzeichnenden Teil des Anspruchs 1 dadurch gelöst, dass die Rundumetiketten oder Schrumpfhülsen in dem durch ein Einlaufsternrad gebildeten Einlaufbereich der Maschine mit einer Trenn- oder Schwächungslinie versehen werden.

Diese Lösung hat den Vorteil, dass das Karussell der Maschine zum Ablösen der Etiketten bzw. Schrumpfhülsen verwendet werden kann, wodurch der bisher bei der gattungsgemäßen Maschine verwendete Kettenförderer ersatzlos entfallen kann.

Das Karussell ist so ausgebildet, d.h. mit entsprechenden Halteorganen ausgerüstet, dass die Flaschen am Kopfbereich bodenfrei hängend gehalten werden können. Die zum Ablösen der Etiketten benötigten Einrichtungen, z.B. Strahldüsen, sind an der Umlaufbahn des Karussells angeordnet.

Gemäß einer vorteilhaften Ausgestaltung sind die zum Erzeugen der Trenn- oder Schwächungslinie in den Etiketten erforderlichen Schneidwerkzeuge in das Einlaufsternrad der Maschine integriert.

Vorteilhafte Weiterbildungen der Erfindung sind in den Unteransprüchen angegeben.

Nachfolgend wird ein bevorzugtes Ausführungsbeispiel anhand der Fig. erläutert. Es zeigt:
- Fig. 1: eine Draufsicht einer Etikettenentfernungsmaschine in schematischer Darstellung,
- Fig. 2: einen vertikalen Teilschnitt durch das Einlaufsternrad der Maschine nach Fig. 1,
- Fig. 3: eine Draufsicht auf einen Teil der Peripherie des Einlaufsternrades der Maschine nach Fig. 1 in vergrößerter Darstellung und
- Fig. 4: einen vertikalen Schnitt durch das Karussell der Maschine nach Fig. 1.

Wie der Fig. 1 entnommen werden kann, besitzt die Etikettenentfernungsmaschine 50 ein Karussell 51, dem ein Einlaufsternrad 52 und ein Auslaufsternrad 53 zugeordnet ist. Das Karussell 51 und das Auslaufsternrad 53 sind nur mit ihren Teilkreisen angedeutet, die sich am Übergabepunkt berühren. Zwischen dem Einlaufsternrad 52 und dem Auslaufsternrad 53 ist ein Führungsbogen 54 vorhanden. Dem Einlaufsternrad 52 ist eine tangential ausgerichtete Einteilschnecke 55 zugeordnet, die zusammen mit dem Einlaufsternrad den Einlaufbereich E der Maschine bildet. Die Einteilschnecke 55, das Einlaufsternrad 52, das Karussell 51 und das Auslaufsternrad 53 werden synchron zueinander angetrieben.

Beim Durchfahren des Kreisabschnittes von der Einteilschnecke 55 bis zum Übergabepunkt am Karussell 51 werden die Flaschen 1 im Einlaufsternrad 52 auf einer ortsfesten Überschubplatte 56 gleitend transportiert (Fig. 2), wobei die Flaschen 1 an der dem Einlaufsternrad 52 gegenüberliegenden Seite vom Führungsbogen 54 seitlich gestützt und geführt werden.

Das Einlaufsternrad 52 besitzt eine in nicht näher dargestellter Weise im Maschinengestell vertikal gelagerte, angetriebene Welle 57, an der eine horizontale Tragscheibe 58 verdrehfest angebracht ist. Oberhalb der Tragscheibe 58 ist ein eine in die äußere Umfangsfläche eingeformte Nutkurve aufweisender Zylinder 59 frei drehbar auf der Welle 57 gelagert, wobei der Zylinder 59 mittels einer nicht dargestellten Drehmomentstütze gegen Verdrehen gesichert ist. Auf einem Teilkreis der Tragscheibe 58 sind vertikal stehend angeordnete Führungsstangen 69 befestigt, deren obere Enden durch einen Ring 60 verbunden sind. Ferner sind auf der Tragscheibe 58 die in Fig. 1 erkennbaren Flaschenzentrierkörper 61 befestigt.

Zwei benachbarte Flaschenzentrierkörper 61 bilden zusammen jeweils eine Aufnahmetasche für eine Flasche 1. Ein jeweils zwischen zwei benachbarten Flaschenzentrierkörpern 61 vorhandener senkrechter Schlitz wird von einer Schneidklinge 62 durchgriffen, die an einem Ende um eine horizontale Achse 63 schwenkbar gelagert ist und von einer Druckfeder 64 mit ihrem gegenüberliegenden, eine Schneide aufweisenden Ende permanent in Richtung zur Flaschenwand beaufschlagt wird. Die zuvor genannte Achse 63 ist im Schlitz eines Führungsstangenpaares 69 vertikal verschiebbar gelagerten Klotzes 65 befestigt. An der zur Welle 57 weisenden Seite des Klotzes 65 ist eine Kurvenrolle 66 angeordnet, die in die Nutkurve des Zylinders 59 eingreift (Fig. 2).

Der Nutkurvenverlauf ist so gestaltet, daß die Schneidklinge 62 bei einer Abwärtsbewegung des Klotzes 65 mit ihrer Spitze von oben zwischen dem oberen Etikettenrand und der Flaschenwand eindringt und das Rundumetikett 2 von seiner zur Flaschenwand weisenden Innenseite her in Richtung zur Außenseite durchtrennt, während eine Flasche den Kreisabschnitt von der Einteilschnecke 55 bis zum Karussell 51 passiert. Je nach der zur Verfügung stehenden Länge des Kreisabschnittes und der Etikettenmaterialeigenschaften kann das Etikett am oberen Rand entweder nur angeschnitten oder - falls notwendig- vollständig bis zum unteren Etikettenrand durchtrennt werden.

Entscheidend ist, daß am Umfang des Rundumetiketts 2 eine Sollbruchstelle entsteht, die nachfolgend beim Durchfahren des Karussells 51 ein Abblasen des Etiketts mittels Fluidstrahlen, beispielsweise Druckluftstrahlen, ermöglicht. Zu diesem Zweck werden die Flaschen 1 bei der Übergabe vom Einlaufsternrad 52 an das Karussell 51 von mit dem Karussell 51 umlaufenden, elastischen Klammern 90 unterhalb der Mündung am Hals erfaßt und bodenfrei hängend an Blasdüsen 91 vorbeigeführt, die schräg von oben, auf den oberen Etikettenrand, im wesentlichen axial zur Flaschenwand ausgerichtete Fluidstrahlen abgeben (Fig. 4). Die Blasdüsen 91 sind stationär an der Karussellumlaufbahn angeordnet.

Abweichend von dem vorstehend beschriebenen Ausführungsbeispiel, könnte anstelle der jeder Aufnahmetasche zugeordneten Schneidklinge 62 ein Hochdruckwasserstrahl oder ein Laserstrahl zum Einsatz kommen. Eine Laserlichtquelle könnte vorteilhafterweise stationär am Einlaufsternrad 52 positioniert werden, wenn der Laserstrahl mittels eines steuerbaren Spiegels, z.B. Schwingspiegel, kurzzeitig zum Schneiden des Etikettenmaterials der Flaschenbewegung entsprechend mitgeführt wird. Es können auch Mittel zum Erzeugen einer Perforationslinie im Etikettenmaterial verwendet werden.

Die Fig. 3 zeigt eine Weiterbildung des Einlaufsternrades 52 aus der Fig. 1, wobei nur ein kleiner Ausschnitt der äußeren Peripherie des Einlaufsternrades 52 im Bereich der Einteilschnecke 55 (Fig. 1) in vergrößerter Abbildung dargestellt ist.

Auf der Oberseite der die Aufnahmetaschen für die Flaschen 1 bildenden Zentrierkörper 61 sind zwei Nocken 80 bzw. 81 angeordnet. Der -in Drehrichtung D des Sternrades geseheneiner Flasche 1 vorauseilende Nocken 80 ist fest an einem Bolzen angeklemmt, während der nachlaufende Nocken 81 an einer im Zentrierkörper 61 schwenkbar gelagerten, vertikal ausgerichteten Welle 82 angeklemmt ist, die mit ihrem unteren Ende aus der Tragplatte 58 (in Fig. 2 nicht dargestellt) herausragt. An diesem unteren Ende der Welle 82 ist ein Steuerhebel 83 (Fig. 3) befestigt, der im Betrieb zusammen mit der angetriebenen Tragplatte 58 umläuft und dabei im Bereich der Einteilschnecke 55 (Fig. 1) unmittelbar nach dem Einführen einer Flasche 1 mit einer unterhalb der Tragplatte ortsfest angeordneten Steuerkurve 84 (Fig. 3) in Eingriff gelangt. Durch die radial innerhalb der Steuerhebelumlaufbahn liegende Steuerkurve 84 wird der mit einem griffigen Gummibelag ausgestattete Nocken 81 gegen den Uhrzeigersinn in Richtung zur Schneidklinge 62 geschwenkt, wobei der Nocken 81 am Etikettenmaterial reibschlüssig anliegt und es bei der Schwenkbewegung von der Flaschenwand bereichsweise abhebt. Der zweite, an der gegenüberliegenden Seite positionierte, ungesteuerte Nocken 80 verhindert während dieser Schwenkbewegung des Nockens 81 ein Verdrehen des Rundumetiketts um den Flaschenrumpf, so daß das Etikett zwischen den Nocken 80 und 81 eine zur Schneidklinge 62 weisende Schlaufe bildet.

Der Angriffspunkt A des schwenkbaren Nockens 81 liegt zu Beginn der Schwenkbewegung vor der gedachten Verbindungslinie V der Steuerhebelschwenkachse 82 und der Flaschenhochachse bzw. der von diesen beiden Achsen aufgespannten Ebene. Während der Schwenkbewegung des Nockens 81 wird die Seitenwand einer elastischen Flasche, z.B. PET-Flasche, radial eingewölbt. Unmittelbar nach Abschluß der Nockenschwenkbewegung wird das zwischen den beiden einer Flasche 1 zugeordneten Nocken 80 und 81 positionierte Schneidmesser 62 abgesenkt und dabei -wie in Fig. 2 angedeutet- von oben zwischen der Flaschenaußenwand und der Etikettenrückseite eingeführt. Während dieser Phase kann zusätzlich Blasluft in nicht näher dargestellter Weise von oben auf den oberen Etikettenrand gerichtet werden, um das Abheben des Etikettenrandes von der Flaschenwand zu unterstützen.

Bei zähelastischen Etikettenmaterialien wird die Schnittbewegung der Schneidklinge 62 bis zum unteren Etikettenrand fortgesetzt, d.h. das Etikett wird vollständig durchtrennt. Die Nocken 80 und 81 verhindern beim Schneiden ein axiales Abrutschen des Rundumetiketts nach unten, vor allem wenn keine oder nur eine geringe Klebeverbindung zwischen einem Etikett 2 und einer Flasche 1 besteht.

## Patentansprüche

1. Maschine (50) zum Entfernen von Rundumetiketten (2) oder Schrumpfhülsen von Flaschen (1) oder dgl., die Schneidmittel (62) zum Erzeugen einer Trenn- oder Schwächungslinie im Etikettenmaterial, Mittel (91) zum Entfernen des Etikettenmaterials von den Flaschen und einen Transporteur (51) zum Befördern der Flaschen in der Maschine aufweist, **dadurch gekennzeichnet, dass** die Schneidmittel (62) in dem durch ein Einlaufsternrad (52) gebildeten Einlaufbereich (E) der Maschine angeordnet sind.

2. Maschine nach Anspruch 1, **dadurch gekennzeichnet, dass** die Schneidmittel (62) mit der Drehbewegung des Einlaufsternrades (52) zumindest abschnittsweise synchron mitführbar sind.

3. Maschine nach Anspruch 2, **dadurch gekennzeichnet, daß** das Einlaufsternrad (52) gleichmäßig über seinen Umfang verteilt Aufnahmetaschen (61) und/oder Halteorgane für die Flaschen aufweist und die Schneidmittel (62) auf der radial inneren Seite der Flaschenumlaufbahn im Einlaufsternrad (52) angeordnet sind.

4. Maschine nach Anspruch 3, **dadurch gekennzeichnet, daß** jeder Aufnahmetasche (61) und/oder jedem Halteorgan ein eigenes Schneidmittel (62) zugeordnet ist, welches innerhalb eines Kreisabschnitts der Flaschenumlaufbahn im Einlaufsternrad (52) senkrecht zur Flaschenumlaufebene verfahrbar ist.

5. Maschine nach einem der Ansprüche 1 bis 4, **dadurch gekennzeichnet, daß** die Schneidmittel Messerklingen (62), Laser- oder Hochdruckwasserstrahlen sind.

6. Maschine nach einem der Ansprüche 1 bis 5, **dadurch gekennzeichnet, daß** auf den zum Schneidmittel (62) weisenden Bereich des Etiketts (2) ein Fluidstrahl zum Abheben des Etikettenrandes von der Flaschenaußenwand gerichtet ist, und das Schneidmittel zwischen dem Etikett und der Flaschenaußenwand eingeführt wird.

7. Maschine nach einem der Ansprüche 1 bis 6, **dadurch gekennzeichnet, daß** den Schneidmitteln (62) reibschlüssig mit dem Etikettenmaterial (2) in Eingriff bringbare Abhebekörper (80, 81) zugeordnet sind.

8. Maschine nach Anspruch 7, **dadurch gekennzeichnet, daß** wenigstens ein Abhebekörper (81) derart betätigbar ist, daß der zum Schneidmittel (62) weisende Bereich des Etikettenrandes zumindest geringfügig von der Flaschenaußenwand abhebbar ist und das Schneidmittel an dieser Stelle zwischen dem Etikett und der Flaschenaußenwand einführbar ist.

9. Maschine nach Anspruch 7 oder 8, **dadurch gekennzeichnet, daß** die Abhebekörper (80, 81) nockenförmig ausgebildet sind.

10. Maschine nach Anspruch 9, **dadurch gekennzeichnet, daß** jeweils ein Paar Abhebenocken (80, 81) an einem Etikett (2) einer Flasche (1) angreifen, wobei wenigstens ein Abhebenocken (81) um eine zur Flaschenhochachse im wesentlichen parallele Achse (82) gesteuert schwenkbar ist.

11. Maschine nach einem der Ansprüche 3 bis 10, **dadurch gekennzeichnet, daß** in jeder Aufnahmetasche (61) des Einlaufsternrades (52) jeweils ein Paar Abhebenocken (80, 81) mit einem gegenseitigen Zwischenabstand angeordnet ist und wenigstens einer der beiden Nocken (81) beim oder nach dem Einführen einer Flasche (1) in eine Aufnahmetasche in Richtung zum Schneidmittel (62) gesteuert schwenkbar ist, vorzugsweise mittels eines Steuerhebels (83), der mit dem schwenkbaren Nocken (81) verdrehfest verbunden ist, und einer ortsfest an der Umlaufbahn des Einlaufsternrades (52) angeordneten Steuerkurve (84).

12. Maschine nach einem der Ansprüche 1 bis 11, **dadurch gekennzeichnet, dass** der Teilkreis des Einlaufsternrades (52) den Teilkreis eines Karussells (51) berührt, welches mit Einrichtungen zum Entfernen der Etiketten (2) ausgestattet ist, vorzugsweise mit schräg, im wesentlichen axial auf den Rand eines Etiketts gerichteten Fluidstrahldüsen (91).

13. Maschine nach Anspruch 12, **dadurch gekennzeichnet, dass** das Karussell (51) mit auf seinem Teilkreis angeordneten, umlaufenden Halteelementen, vorzugsweise elastischen Halteklammern (90), zum bodenfreien Halten der Flasche (1) an ihrem Kopfbereich ausgestattet ist.

## Claims

1. A machine (50) for removing wrap-around labels (2) or shrink-wrap from bottles (1) or the like, comprising cutting means (62) for producing a separating or weakening line in the label material, means (91) for removing the label material from the bottles and a conveyor (51) for carrying the bottles in the machine, **characterized in that** the cutting means (62) are disposed in the feed zone (E) of the machine, said feed zone (E) being formed by a feed wheel (52).

2. A machine according to Claim 1, **characterized in that** the cutting means (62) can be carried along synchronously, at least in stages, with the rotational movement of the feed wheel (52).

3. A machine according to Claim 2, **characterized in that** the feed wheel (52) has receiving pockets (61) and/or holding components, distributed uniformly over its circumference, for the bottles, and the cutting means (62) are disposed in the feed wheel (52) on the radially internal side of the bottles' circular path.

4. A machine according to Claim 3, **characterized in that** each receiving pocket (61) and/or each holding component is associated with a specific cutting device (62), which can be moved perpendicular to the plane of rotation of the bottles within a circular segment of the bottles' circular path in the feed wheel (52).

5. A machine according to one of Claims 1 to 4, **characterized in that** the cutting means are knife blades (62), laser beams or high-pressure water jets.

6. A machine according to one of Claims 1 to 5, **characterized in that** a jet of fluid for lifting the edge of the label from the outer wall of the bottle is directed on to the area of the label (2) facing towards the cutting means (62), and the cutting means are introduced between the label and the outer wall of the bottle.

7. A machine according to one of Claims 1 to 6, **characterized in that** the cutting means (62) are associated with removing elements (80, 81), which can be brought into frictional contact with the label material (2).

8. A machine according to Claim 7, **characterized in that** at least one removing element (81) can be operated in such a way that the area of the edge of the label facing towards the cutting means (62) can be lifted at least slightly from the outer wall of the bottle and the cutting means can be introduced at this point between the label and the outer wall of the bottle.

9. A machine according to Claim 7 or 8, **characterized in that** the removing elements (80, 81) are designed in the form of cams.

10. A machine according to Claim 9, **characterized in that** in each case a pair of removing cams (80, 81) acts upon a label (2) of a bottle (1), in which case at least one removing cam (81) can be controlled so as to swivel about an axis (82) which is substantially parallel to the vertical axis of the bottle.

11. A machine according to one of Claims 3 to 10, **characterized in that** in each receiving pocket (61) of the feed wheel (52) a pair of removing cams (80, 81) is disposed so as to be mutually spaced apart and, during or following insertion of a bottle (1) into a receiving pocket, at least one of the two cams (81) can be swivelled in direction of the cutting means (62), preferably by means of a control lever (83), connected to the swivelling cam (81) in such a way as to be non-rotatable, and a control cam (84) which is disposed in a fixed manner on the circular path of the feed wheel (52).

12. A machine according to one of Claims 1 to 11, **characterized in that** the pitch circle of the feed wheel (52) is in contact with the pitch circle of a carousel (51), which is equipped with devices for removing the labels (2), preferably fluid-jet nozzles (91) which are oriented diagonally and substantially axially on to the edge of a label.

13. A machine according to Claim 12, **characterized in that** the carousel (51) is equipped with holding elements disposed circumferentially over its pitch circle, preferably elastic holding clamps (90), for holding the bottle (1) at its top end and leaving the bottom end free.

## Revendications

1. Machine à détacher sur des bouteilles (1) ou analogues, des étiquettes circulaires ou des enveloppes rétractables, présentant des moyens de coupe (62) pour réaliser une ligne de séparation ou d'affaiblissement dans le matériau de l'étiquette, ainsi que des moyens (91) pour retirer le matériau de l'étiquette des bouteilles et un transporteur (51) pour amener les bouteilles dans la machine,
**caractérisée en ce que**
les moyens de coupe (62) sont montés dans la zone d'entrée (E) de la machine, constituée par une roue-étoile d'entrée (52).

2. Machine selon la revendication 1,
**caractérisée en ce que**
les moyens de coupe (62) peuvent être entraînés, au moins à certains moments, en synchronisme avec le mouvement de rotation de la roue-étoile (52).

3. Machine selon la revendication 2,
**caractérisée en ce que**
la roue-étoile d'entrée (52) présente, répartis régulièrement à sa périphérie, des poches de réception (61) et/ou des organes de maintien des bouteilles, et les moyens de coupe (62) sont montés du côté radialement interne de la piste circulaire des bouteilles, dans la roue-étoile (52).

4. Machine selon la revendication 3,
**caractérisée en ce qu'**
à chaque poche de réception (61) et/ou à chaque organe de maintien est associé un moyen de coupe (62) propre, qui peut se déplacer dans la roue-étoile d'entrée (52) à l'intérieur d'une partie du cercle de la piste des bouteilles, perpendiculairement au plan de circulation des bouteilles.

5. Machine selon l'une quelconque des revendications 1 à 4,
**caractérisée en ce que**
les moyens de coupe sont des lames de couteau (62), des rayons laser ou des jets d'eau à haute pression.

6. Machine selon l'une quelconque des revendications 1 à 5,
**caractérisée en ce que**
sur la zone de l'étiquette (2) située en face du moyen de coupe (62) est dirigé un jet fluide pour soulever le bord de l'étiquette par rapport à la paroi externe de la bouteille, et le moyen de coupe est introduit entre l'étiquette et la paroi externe de la bouteille.

7. Machine selon l'une quelconque des revendications 1 à 6,
**caractérisée en ce qu'**
aux moyens de coupe (62) sont associés des corps de soulèvement (80, 81) pouvant être amenés en prise avec le matériau de l'étiquette (2).

8. Machine selon la revendication 7,
**caractérisée en ce qu'**
au moins un corps de soulèvement (81) peut être actionné de manière que la zone du bord de l'étiquette située en face du moyen de coupe (62) peut être soulevée au moins un peu de la surface externe de la bouteille et que le moyen de coupe peut être introduit en cet endroit entre l'étiquette et la paroi externe de la bouteille.

9. Machine selon l'une quelconque des revendications 7 ou 8,
**caractérisée en ce que**
les corps de soulèvement (80, 81) ont la forme de cames.

10. Machine selon la revendication 9,
**caractérisée en ce que**
chaque fois une paire de cames de soulèvement (80, 81) est appliquée sur une étiquette (2) d'une bouteille (1) et au moins une came de soulèvement (81) peut pivoter sur commande autour d'un axe (82) sensiblement parallèle à l'axe vertical de la bouteille.

11. Machine selon l'une quelconque des revendications 3 à 10,
**caractérisée en ce que**
dans chaque poche de réception (61) de la roue-étoile d'entrée (52) est disposée chaque fois une paire de cames de soulèvement (80, 81) espacées entre elles, et au moins une des deux cames (81) lors de ou après l'introduction d'une bouteille (1) dans une poche de réception, peut pivoter sur commande en direction du moyen de coupe (62) de préférence par l'action d'un levier de commande (83) relié à la came pivotante (81) et d'une courbe de commande (84) montée fixe sur la piste de circulation de la roue-étoile d'entrée (52).

12. Machine selon l'une quelconque des revendications 1 à 11,
**caractérisée en ce que**
le cercle primitif de la roue-étoile (52) est en contact avec le cercle primitif d'un carrousel (51) équipé des installations de détachement des étiquettes (2), de préférence avec des buses de jet liquide dirigées inclinées et axialement vers le bord d'une étiquette.

13. Machine selon la revendication 12,
**caractérisée en ce que**
le carrousel (51) est équipé d'éléments de maintien montés en périphérie de son cercle primitif, de préférence de pinces de maintien (90) saisissant les bouteilles (1) par leur zone de tète en laissant leur fond libre.
